# EUROPÄISCHE PATENTSCHRIFT

(11) **EP 0 185 297 B1**
(45) Veröffentlichungstag und Bekanntmachung des Hinweises auf die Patenterteilung: **08.08.1990**
(21) Anmeldenummer: 85115725.5
(22) Anmeldetag: 10.12.1985
(51) Int. Cl.: E02D 27/46, E02D 27/36, E02D 29/10

(54) **Rohrleitungs-Fundamentierungsrost**
Foundation slab for a conduit
Plateau de fondation pour canalisations

(30) Priorität: 13.12.1984 FI 844916
(43) Veröffentlichungstag der Anmeldung: 25.06.1986
(73) Patentinhaber: Immonen, Toimi Antero, SF-13220 Hämeenlinna (FI)
(72) Erfinder: Immonen, Toimi Antero, SF-13220 Hämeenlinna (FI)
(74) Vertreter: TER MEER STEINMEISTER & PARTNER GbR

(56) Entgegenhaltungen:
- DE-A- 2 609 478
- DE-U- 7 209 686
- DE-U- 8 308 996
- FR-A- 1 564 834
- GB-A- 3 446

## Beschreibung

Die Erfindung betrifft ein Fundamentierungselement unter einer Ausgleichsschicht für die Verlegung von Rohrleitungen auf schwach tragfähigem oder weichem Untergrund.

Beim Bau der kommunalen Infrastruktur steht man fast täglich vor dem Problem, Rohrleitungen zu gründen und ihren Bestand auf lange Frist zu sichern. Die Rohre müssen auf jenem Höhenniveau, auf dem sie verlegt worden sind, und bruchfrei bleiben, um ihren Zweck erfüllen -<zu können. Verstärkt tritt das Problem in Erscheinung, wenn die Verlegung auf schwach tragfähigem oder ausgesprochen weichem Grund erfolgt. Allgemein gilt, daß bei Nachgeben der Gründung neben einer Verlagerung auch eine Beschädigung der Rohre erfolgt. Die Beschaffenheit der Erdreichs variiert in Finnland sehr stark. Ein an der Oberfläche als gut erscheinender Baugrund erweist sich etwas tiefer oft als tragähigkeitsmindernd oder ausgesprochen weich. Im allgemeinen beginnt die schlecht tragfähige Bodenschicht unterhalb der ca. 1 bis 1,5 m mächtigen Trockenschicht, d.h. gerade in jeder Tiefe, in der die Wasserleitungen und Kanalisationsrohre verlaufen.

Beim Bauen auf weichem Grund hat man hauptsächlich verschiedenartige Tragrostlösungen, wie z.B. Bohlen- und andere Holzroste sowie Kiesbettungen angewendet. In letzter Zeit hat man die Bodenstabilisierung mit Kalk versucht. Die vorgenannten Baumethoden haben jedoch nicht den Erwärtungen entsprochen. Es kann fast ausnahmslos zu Senkungserscheinungen, und außerdem sind diese Methoden außerordentlich arbeits- und zweitaufwendig sowie sehr kostspielig. Eine Bodenstabilisierung ist im Winter schwierig, denn ein Vermischen des Erdreichs mit Kalk ist bei Frost nehezu unmöglich. Andererseits sind, nicht tragfähige Flächen nur im Winter zugänglich, wenn die gefrorere Bodenschicht die Arbeitsmaschinen zu tragen vermag. Das Kalkpfeilerverfahren wiederum ist eine sehr zeitraubende Arbeitsmethode, denn es erfordert fast ein Jahr, bis eine ausreichende Festigkeit erzielt ist und man mit der eigentlichen Rohrverlegung beginnen kann.

Weiter ist zu bedenken, wie sich der in diesem Ausmaß und in dieser Tiefe in den Boden gebrachte Kalk auf das Grundwasser auswirkt. Bei Holzrosten wiederum erscheinen in dieser Hinsicht eventuell eingesetzte Holsschutzmittel bedenklich. Kiesbettungen wiederum werden durch verschiedenartige Fasergewebe abgedeckt, deren geringe Dauerhaftigkeit im Erdreich jedoch inzwischen erwiesen ist. Ein solches Abdeckgewebe zerfällt u.U. schon innerhalb weniger Jahre, außerdem ist seine Tragfähigkeit fast gleich Null. Bei den bisherigen Tragrosttypen zeigte sich u.a. der Mangel, daß die unter dem Rohren liegende sog. Ausgleichsschicht allmählich in dem nassen, weichen Untergrund versinkt. Die bei Plastikrohren wichtige Seitenverfüllung rutscht nach, wobei sich das Rohr erst senkt, dann flachgestaucht wird und schließlich bricht. Die gleiche Erscheinung hat sich gezeigt, wenn der aus dicken Hölzern hergestellt Holzrost verfault und zusammensinkt, so daß sich Hohlräume ergeben, die wiederum eine Rohrsenkung verursachen, Unter extrem schwierigen Verhältnissen wird die Rohrleitung auf Pfahlrost (Pfähle und Stahlbetonplatte) gegründet.

Aufgabe der Erfindung ist es, ein Fundamentierungselement zu schaffen, das eine dauerhafte und bruchsichere Verlegung von Rohrleitungen auch auf weichem und wenig tragfähigem Grund gestattet.

Diese Aufgabe wird erfindungsgemäß gelöst durch ein Fundamentierungselement der eingangs genannten Art, daß dadurch gekennzeichnet ist, daß das Fundamentierungselement von einem gegen Rost und Korrosion geschützten, in Richtung der Längserstreckung der Rohrleitungen profilierten Profilstahlblech gebildet wird, dessen Ränder nach oben gebogen sind, so daß es ein trogartiges Element bildet, welches den Bettungs- oder Ausgleichskies der Ausgleichsschicht der Rohrleitung an einem Abwandern und Versinken in den das Fundamentierungselement umgebenden Untergrund hindert.

Zur Verhinderung von Korrosion ist das Blech zweckmäßigerweise verzinkt und erforderlichenfalls kunststoffbeschichtet.

Durch die Profilierung wird das Blech zu einer starren, tragfähigen Konstruktion, welche die Last auf einen größeren Bereich verteilt. Die Profilierung verhindert auch eine seitliche Verlagerung des Elements, da diese durch den weichen Untergrund von unten dicht ausgefüllt wird. Die hochgebogenen Ränder verhindern ein Abwandern des Bettungskieses. Weitere erhebliche Vorteile sind in folgender Aufstellung zusammengestellt:
-Das Fundamentierungselement ist leicht und verursacht keine zusätzliche Belastung des Baugrundes.
-Infolge der starren Konstruktion verteilt sich das Gewicht der Füllerde gleichmässig auf den Untergrund.
-Das Element ist als solches einbaufertig, d.h. es braucht auf der Baustelle nicht zusammengebaut zu werden.
-Leichte und schnelle Montage.
-Infolge des schnellen Einbaus verringert sich die Gefriergefahr des Baugrubenbodens im Winter.
-Die Länge des Elements ist frei wählbar.
-Das Element verhindert eine Vermischung des Bettungskieses mit dem weichen Untergrund.
-Durch die Trogform des Elements wird ein Abwandern von Bettungskies verhindert, dies bedeutet geringere Senkungsgefahr.
-Das aus Stahl hergestellte Elemente eignet sich auch als Schalung für Pfahlgründung mit Betonplatte.
-Der Werkstoff bedeutet keine Gefahr für das Grundwasser.
-Das element eignet sich als Erdungselement für Plastikrohrleitungen.
-Das Element hat eine lange Lebensdauer (vgl. Durchlässe aus Stahlblech).
-Geringer Transportraumbedarf, 1 km Stahlelemente als Bleche von 5 mx1 m ergeben einen ca. 40 cm hohen Stapel (entspr. Bohlenstapel ca. 11 m).
-Günstiger Gesamtpreis.

Die beigefügte Zeichnung zeigt eine auf das erfindungsgemässe Fundamentierungselement verlegte Rohrleitung im Querschnitt. ,

Das trogartige Fundamentierungselement 1 aus Profilstahlblech ist so in den weichen Untergrund 2 des Rohrgrabens gedrückt, dass seine unteren Falten ausgefüllt sind. In das trogartige Element ist eine Ausgleichsschicht 3 eingebracht. Auf dieserwurden die Rohr4 unter gleichzeitiger sorgfältiger Verdichtung der unteren und seitlichen Sandschicht verlegt. Danach erfolgte eine erste Verfüllung mit Schutzmaterial 5 gleichfalls unter sorfältiger Verdichtung des Seitenmaterials. Dann erfolgte die endgültige Verfüllung 6 mit Aushub-oder nötigenfalls mit einem leichteren Material.

## Patentansprüche

1. Fundamentierungselement unter einer Ausgleichsschicht (3) für die Verlegung von Rohrleitungen (4) auf schwach tragfähigem oder weichem Untergrund, dadurch gekennzeichnet, daß das Fundamentierungselement von einem gegen Rost und Korrosion geschützten, in Richtung der Längserstreckung der Rohrleitungen profilierten Profilstahlblech (1) gebildet wird, dessen Ränder nach oben gebogen sind, daß es ein trogartiges Element bildet, welches den Bettungs- oder Ausgleichskies (3) der Ausgleichschicht der Rohrleitung an einem Abwandern und Versinken in den das Fundamentierungselement umgebenden Untergrund (2) hindert.

2. Fundamentierungselement nach Anspruch 1, dadurch gekennzeichnet, daß das Profilsstahlblech (1) verzinkt und insbesondere kunststoffbeschichtet ist.

## Revendications

1. Elément de fondation sous une couche d'égalisation (3) pour la pose de canalisations (4) sur un fond peu résistant ou mou, caractérisé en ce que l'élément de fondation est constitué par une tôle d'acier (1) profilée dans le sens de l'extension longitudinale des canalisations et protégée contre la rouille et la corrosion, dont les bords soit pliés vers le haut de façon à constituer un élément en forme d'auge qui empêche un déplacement et un enfoncement du gravier de lit ou de nivellement (3) de la couche d'égalisation de la canalisation dans le sol (2) entourant l'élément de fondation.

2. Elément de fondation selon la revendication 1, caractérisé en ce que la tôle d'acier profilée (1) est galvanisée et notamment munie d'un revêtement de matière plastique.

## Claims

1. A foundation element beneath a level course (3) for the laying of conduits (4) on subsoil that is of low bearing capacity of soft, characterised in that the foundation element is constituted by a profiled steel sheet (1) protected from rust and corrosion and profiled in the direction in which the conduits extend longitudinally, the edges of which sheet are bent upwards to form a trough- like element which hinders the bedding or levelling gravel (3) of the level course of the conduit from shifting and sinking into the subsoil (2) surrounding the foundation element.

2. The foundation element according to claim 1, characterised in that the profiled steel sheet (1) is galvanised and more particularly plastic-coated.
